# EUROPÄISCHE PATENTSCHRIFT

(11) **EP 2 462 566 B1**
(45) Veröffentlichungstag und Bekanntmachung des Hinweises auf die Patenterteilung: **03.06.2020**
(21) Anmeldenummer: 10806119.3
(22) Anmeldetag: 04.08.2010
(51) Int. Cl.: G07G 1/00, G07F 9/06, G07F 1/02, G07F 1/04

(54) **VORRICHTUNG ZUR AUFNAHME VON MÜNZEN**
DEVICE FOR RECEIVING COINS
DISPOSITIF POUR LA RÉCEPTION DE PIÈCES

(30) Priorität: 05.08.2009 DE 202009010573 U; 20.11.2009 DE 202009015900 U
(43) Veröffentlichungstag der Anmeldung: 13.06.2012
(73) Patentinhaber: Novomatic AG, 2352 Gumpoldskirchen (AT)
(72) Erfinder: MÜHRENBERG, Roland, A-2352 Gumpoldskirchen (AT); SHAGEEV, D., A-2352 Gumpoldskirchen (AT); ZANDER, Marko, A-2352 Gumpoldskirchen (AT)
(86) Internationale Anmeldenummer: PCT/IB2010/001940
(87) Internationale Veröffentlichungsnummer: WO 2011/015941

(56) Entgegenhaltungen:
- DE-U1-202007 002 084
- GB-A- 2 304 958
- GB-A- 2 376 268
- US-A- 3 948 376
- US-A1- 2004 011 620

## Beschreibung

Die Erfindung betrifft eine Vorrichtung zur Aufnahme von Münzen nach dem Oberbegriff von Anspruch 1.

Derzeit gibt es zur Verarbeitung von großen Münzmengen verschiedene Einwurfsysteme für Vorrichtungen zur Verarbeitung von Münzen, wie beispielsweise Münzzählautomaten und/oder Münzannahmeautomaten oder ähnliches. Einige dieser Vorrichtungen arbeiten mit einer Münzklappe, die beim Öffnen und Umklappen auf der Hinterseite der Klappe eine Einwurfschale besitzen, welche die Münzen aufnimmt und dann beim Zurückklappen der Klappe diese nach unten in die Vorrichtung befördert.

Die US 2004/0011620 A1 offenbart einen Münzautomaten, bei welchem Münzen in ein kippbares Fach abgelegt werden, um sie von dort weiter zu verarbeiten. Die Münzen werden dort abgelegt und durch ein Verkippen des Fachs werden sie dem weiteren Prozess zugeführt.

Die GB2376268A offenbart eine Kassenlade mit einer separaten Kammer im hinteren Bereich der Lade für insbesondere Banknoten, wobei sich im Boden der Schublade eine Öffnung für einen schwerkraftmäßigen Abfluss der Banknoten in eine darunter liegende Aufnahmekammer befindet und die Öffnung durch ein separat bewegliches Bodenelement verschlossen oder freigegeben wird.

Andere bekannte Vorrichtungen sehen vor, das die Münzen nur einzeln mittels eines Münzschlitzes in die Vorrichtung eingegeben werden können, was bei der Eingabe von größeren Münzmengen nicht gut handhabbar ist.

Bei anderen Lösungen können beispielsweise mehr Münzen in die Vorrichtung eingeschüttet werden als abfließen bzw. verarbeitet werden können. Dadurch ergibt sich ein Stau der Münzen, was den Aufnahmeprozess schwierig gestaltet.

Oft beinhalten die gängigen Realisierungen einen Extraeinwurf für einzelne Münzen an anderer Stelle des Automaten oder besitzen überhaupt keinen Einzeleinwurf für Münzen. Liegt kein Einzeleinwurf vor, ist die Eingabe von einzelnen Münzen durch eine Aufnahme für große Münzmengen wiederum erschwert, weil der Einwurf durch den Münzschlitz schnell und unkompliziert ist.

Vielfach sind die Vorrichtungen mit ihren Münzaufnahmeanordnungen auch nicht abschließbar gestaltet, so dass es durchaus zu unberechtigten Zugriffen in die Vorrichtung aufgrund von Manipulationen kommen kann.

Ein weiteres Problem ist, dass versehentlich oder auch bewusst Flüssigkeiten in das Gerät eingefüllt werden können. Diese Flüssigkeiten könnten mechanische oder elektrische Teile des Gerätes beeinträchtigen oder gar zerstören. Ein ähnliches Problem stellt das Einführen von Fremdkörpern in das Gerät dar.

Es ist die Aufgabe der Erfindung, eine eingangs genannte Vorrichtung zu schaffen, welche die Nachteile des Standes der Technik zumindest reduziert.

Dies wird erreicht mit den Merkmalen von Anspruch 1, wonach eine Vorrichtung zur Aufnahme von Münzen geschaffen wird, die sowohl die Annahme von einzelnen Münzen als auch die Annahme von mehreren Münzen für die Weiterverarbeitung der Münzen ermöglicht, wobei die Vorrichtung durch eine schubladenähnliche lateral verlagerbare Aufnahme gebildet ist, und wobei die schubladenähnliche Aufnahme eine Vorderseite mit Münzeinwurfschlitz und einen Aufnahmebereich zur Aufnahme einer Vielzahl von Münzen aufweist, wobei der Aufnahmebereich zumindest einen geneigten Münzabflussbereich umfasst, der relativ zur schubladenähnliche Aufnahme einen starren Abschnitt und einen beweglichen Abschnitt aufweist, wobei der bewegliche Abschnitt um eine in Bewegungsrichtung der schubladenähnliche Aufnahme parallelen Achse drehbar ausgebildet und so angeordnet ist, dass der starre Abschnitt mit einem unteren Ende unmittelbar daran anschließt, und wobei der starre Abschnitt insgesamt so geneigt angeordnet ist, dass ein schwerkraftmäßiger Abtransport von in die schubladenähnliche lateral verlagerbare Aufnahme eingebrachten Münzen ermöglich ist, und wobei in geöffneter Stellung in die Aufnahme eingebrachten Münzen über den starren Abschnitt zunächst auf dem im Wesentlichen in eine waagrechte Stellung gebrachten beweglichen Abschnitt zu liegen kommen und wobei in geschlossener Stellung der Aufnahme der bewegliche Abschnitt in eine geneigte Position bewegt wird, so dass ein Abgleiten der Münzen in einen weiteren Kanal zum Sortieren und Zählen bzw. Weiterverarbeiten ermöglich ist.

Die einzelnen Münzen können dadurch bequem durch den Münzeinwurfschlitz eingeworfen werden und eine Vielzahl von Münzen können in die wannenförmige Aufnahme eingegeben bzw. eingefüllt werden.

Weiterhin ist es zweckmäßig, wenn die Vorderseite mit Münzeinwurfschlitz auch im geschlossenen Zustand der schubladenähnlichen Aufnahme zugänglich ist. Dies erlaubt die Benutzung für geringe Münzenmengen ohne das Öffnen der schubladenähnlichen Vorrichtung.

Vorteilhaft ist weiterhin, wenn die wannenförmige Aufnahme zur Aufnahme einer Vielzahl von Münzen nur im geöffneten Zustand der schubladenähnlichen Aufnahme zugänglich ist. Dies sichert die zweckfremde Nutzung insbesondere bei abschließbaren Vorrichtungen.

Dabei ist es insbesondere vorteilhaft, wenn die schubladenähnliche Aufnahme durch Auszugsschienen lateral verlagerbar ausgebildet ist. Dies erlaubt auch bei hoch belasteten Vorrichtungen eine sichere Funktionalität. Gemäß einer bevorzugten Ausführungsform ist vorgesehen, dass die schubladenähnliche Aufnahme horizontal bzw. insbesondere in einem Winkel von 90° zur Hochachse der Vorrichtung verlagerbar ist.

Besonders vorteilhaft gegen den Einwurf von zweckfremden Gegenständen ist es, wenn zumindest ein Filter vorgesehen ist, welcher die in die Vorrichtung eingebrachten Fremdkörper entsprechend nach der Annahme aussortiert, so dass sie nicht in den Münzkanal gelangen.

Auch ist es vorteilhaft, wenn durch die Gestaltung der Wanne und/oder der Filter einen optimalen Münzabfluss gewährleistet ist.

Weiterhin ist es zweckmäßig, wenn der Filter gegenüber dem Wannenboden geneigt ist, um einen optimalen Münzabfluss zu gewährleisten. Dadurch wird durch eine einfache Ausgestaltung ein günstiger Vorteil geschaffen zum Transport der Münzen.

Auch ist es zweckmäßig, wenn zumindest ein Filter vorgesehen ist zur Ableitung von Flüssigkeiten, so dass dadurch ein Abfluss von Flüssigkeiten gewährleistet ist und die innere Anordnung nicht durch die Flüssigkeit gefährdet ist.

Besonders vorteilhaft ist es, wenn ein Sensor vorgesehen ist, welcher erkennt, ob eine Flüssigkeit eingefüllt wurde und in diesem Falle ein Signal an eine Steuerung weiterleitet, welche eine entsprechend Warnung erzeugt.

Die Erfindung ist zweckmäßig ausgestaltet, wobei mittels eines Filters kleinere Gegenstände gefiltert werden können, so dass Sie nicht in den Münzkanal gelangen können.

Weiterhin ist es zweckmäßig, wenn durch einen Sensor erkannt wird, ob ein Fremdkörper in die Vorrichtung eingeführt wurde und bei entsprechendem Füllstand einen Servicehinweis erzeugt.

Auch ist es vorteilhaft, wenn die Münzverarbeitung erst startet, nachdem der Füllvorgang abgeschlossen ist.

Weiterhin ist es vorteilhaft, wenn die maximale Menge von Münzen pro Füllvorgang durch die Gestaltung der Wanne begrenzt ist.

Die vorgestellte Lösung löst bzw. reduziert weitgehend oben beschriebene Probleme derzeitiger Realisierungen.

Die vorstehend angeführten Aspekte und weitere Aspekte der Erfindung gehen aus dem nachfolgend beschriebenen Ausführungsbeispielen hervor und sind anhand dieser Ausführungsbeispiele erläutert.

Die Erfindung wird im Folgenden anhand von in den Zeichnungen dargestellten Ausführungsbeispielen weiter beschrieben, auf das die Erfindung jedoch nicht beschränkt ist. Es zeigen:
Nachstehend wird die Erfindung auf der Grundlage eines Ausführungsbeispiels anhand der Zeichnungen näher erläutert. Es zeigen:
- Fig. 1: eine Frontansicht der Schublade,
- Fig. 2: eine Seitenansicht der Schublade,
- Fig. 3a und 3 b: jeweils einen Weiterverarbeitungsmechanismus, und
- Fig. 4: in einer schematischen Darstellung die zentrale Steuerung, und
- Fig. 5a, 5b und 6: ein Ausführungsbeispiel der erfindungsgemäßen Vorrichtung in verschiedenen Betriebsstellungen und verschiedenen Zeichenansichten.

Die Figur 1 zeigt schematisch einen Teil einer Vorrichtung mit einer Aufnahme für einzelne Münzen oder für eine Vielzahl von Münzen. Es kann erwähnt werden, dass Anstelle von Münzen auch andere Körper verwendet werden können, beispielsweise Klippen, Jetons etc..

Die Aufnahme ist dabei als Schublade bzw. als schubladenähnliche lateral ausziehbare Aufnahmevorrichtung 1 gestaltet, die durch einen Benutzer aus der Vorrichtung zumindest teilweise lateral ausgezogen werden kann. Die Figur 1 zeigt dabei schematisch die lateral ausziehbare Schublade in einer Frontansicht, wie sie sich dem Benutzer präsentiert.

Zur Diebstahlsicherung oder zum Schutz vor Vandalismus oder Zerstörung kann die schubladenähnliche lateral ausziehbare Aufnahmevorrichtung durch den Einbau zumindest eines Schlosses 2 in ihrer Lage gesichert werden, welches einen unberechtigten Zugang zur Münzschublade verhindert. Durch das Schloss wird die Schublade in ihren nicht ausgezogenen Zustand gesichert und vor unautorisiertem Ausziehen gehindert. Dadurch ist die Schublade im ausgezogenen Zustand vor Verschmutzung und Zerstörung gesichert, weil in diesem Zustand die größten Schäden an der Schublade erzielbar sind.

Beispielsweise kann bei abgeschlossener Schublade bzw. schubladenähnlicher Aufnahmevorrichtung 1 die Benutzung wie folgt organisiert werden: Bei Benutzung der Münzannahme für große Münzmengen kann vorteilhaft eine Hallenaufsicht beispielsweise eines Geldinstituts oder einer Spielhalle die Schubladen oder die schubladenähnliche Aufnahmevorrichtung per Schlüssel manuell öffnen. Auch könnte eine elektronisch gesteuerte Öffnung der Sicherungsmittel erfolgen. Alternativ können einzelne Benutzer auch mit einem eigenen Schlüssel ausgestattet sein, da grundsätzlich ggf. davon auszugehen ist, dass die Benutzer selbst eine sichere Funktion der Vorrichtung zu schätzen wissen und diese nicht selbst gefährden würden.

Die Vorrichtung ist so gestaltet, dass der Einsatz eines Schlosses optional erfolgt. Es kann je nach Anwendungsfall ein Schloss vorgesehen sein oder auch nicht. Dies ermöglicht grundsätzlich eine Nutzung ohne Hallenaufsicht, sofern dies gewünscht ist.

Zur Öffnung ist vorteilhaft an der Vorderseite der schubladenähnlichen Aufnahme ein Griff 3 vorgesehen, welcher die manuelle Öffnung erleichtern soll. Der Griff 3 kann vorteilhaft wahlweise waagerecht und/oder senkrecht an der Vorderseite der schubladenähnlichen Aufnahmevorrichtung angebracht werden. Dabei bildet ein Abschlussblech oder eine Abschlusswand die Vorderseite der schubladenähnlichen Aufnahmevorrichtung 1 und diese versperrt den Zugriff auf das Innere der schubladenähnlichen Anordnung, wenn diese geschlossen ist.

Das Bezugszeichen 4 zeigt einen Einwurfschlitz für einzelne Münzen. Dieser Einwurfschlitz ist derart gestaltet, dass vorteilhaft nur dafür vorgesehene Münzen in die Vorrichtung eingeführt werden können. Es kann sich daran wahlweise direkt ein Kanal für die Münzen anschließen oder wie in Figur 2 dargestellt ein Einwurf in die gesamte Schale erfolgen. In diesem Falle würden die Münzen durch den Einwurfschlitz geworfen werden und direkt in die darunter liegende Schale fallen. Der Einwurfschlitz ist vorzugsweise an der Vorderseite der Schublade angeordnet und erlaubt den Münzeinwurf auch bei geschlossener Schublade.

Die Figur 2 zeigt eine schubladenähnliche Aufnahme oder Schublade von der Seite in einer entsprechenden Seitenansicht 5. Im Inneren der schubladenförmigen Aufnahme sind vorteilhaft Filter vorgesehen, welche Filter die Aufnahme vor unbrauchbaren Gegenständen schützt und solche ableitet. Vorteilhaft sind dort mindestens ein Filter oder auch zwei Filter 6, 7 angebracht. Es kann ein gröberer Filter 6 vorgesehen sein und dazu dienen, Münzen weiterzuleiten aber kleinere Partikel in die darunterliegende Schicht zu transportieren (infolge von Schwerkrafteinfluss). Dieser erste Filter 6 ist der obere Filter von den vorgesehenen zwei Filtern 6, 7 bei diesem Ausführungsbeispiel.

Ein feinerer Filter 7, welcher unter dem gröberen Filter 6 angeordnet ist, sorgt dafür, dass zumindest noch Flüssigkeiten abgeleitet werden können. Diese werden dann durch einen Flüssigkeitsablauf 8 abgeleitet. Der Flüssigkeitsablauf kann durch einen Schlauch gestaltet werden, der zu einem größeren Gefäß führt und dort eine Sammlung der Flüssigkeit erlaubt.

Der Bereich unterhalb des gröberen Filters 6 ist als Wanne 19 mit einem Boden 18 und mit Seitenwänden gestaltet.

Vorteilhaft ist unterhalb des feineren Filters 7 ein Feuchtigkeitssensor 16 angebracht, der mit einer zentralen Steuerung 41 des Systems (vgl. Figur 4) verbunden ist. Dieser Feuchtigkeitssensor 16 signalisiert der Steuerung 41 des Systems das Eindringen von Feuchtigkeit und löst entsprechende Aktionen aus. Diese können von z.B. Warnhinweisen am Bildschirm 42 bis zum Herunterfahren des Systems reichen, um das System zu schützen (vgl. Figur 4). Der Feuchtigkeitssensor 16 ist zweckmäßiger Weise so angeordnet, dass er eine leichte Verkabelung mit der zentralen Steuerung 41 des Systems ermöglicht. In ähnlicher Weise ist der Fremdkörpersensor 17 angebracht (vgl. Figur 4). Er signalisiert einen Servicehinweis, dass Fremdkörper detektiert worden sind. Es ist ebenfalls alternativ ein Abführen des Fremdkörpers in einen nicht näher gezeigten Falschgeldkanal möglich.

Ein Mikroschalter 15 oder Vergleichbares sorgt für die Einschaltung der Elektronik und Mechanik 43 zur Weiterverarbeitung der Münzen. Der Mikroschalter kann an der Front oder an der Rückseite wie in Figur 2 des Einschubes angebracht sein.

Die Figuren 3a und 3b zeigen, wie der Abfluss von Münzen gestaltet ist. Die Schublade ist mit einer zusammenschiebbaren Schiene verbunden angeordnet. Bei geöffneter Schublade ist es möglich, die Münzen durch eine Öffnung einzufüllen. Die Münzen liegen dann in einem Einfüllbereich, können aber nicht abgeschöpft werden bzw. können sie nicht durch die Öffnung 11 abfließen. Die Öffnung 11 im beweglichen Teil ist durch einen Wandabschnitt des unbeweglichen Teils 13 der Schublade verdeckt, siehe auch Figur 3. Erst wenn der bewegliche Teil der Schublade mit dem unbeweglichen Teil der Schublade in Deckung 14 gebracht wird, ermöglichen die Öffnungen 11 und 12 in Deckung einen Abfluss der Münzen. Dadurch wird verhindert, dass mehr Münzen als die Schublade fassen kann auf einmal eingeführt werden können bzw. mehr Münzen als vom gesamten System verarbeitet werden können eingeführt werden.

Vorteilhaft spielt die Ebene des Filters 6 aus Figur 2 eine unterstützende Rolle. Dazu ist die Fläche des Filters 6 nicht parallel zum Wannenboden 18 angeordnet sondern weist demgegenüber eine Neigung auf. Dadurch ist die Filteroberfläche des Filters 6 geneigt und unterstützt so den Abtransport der Münzen. Die Neigung ist so gestaltet, dass ein optimaler Abfluss in den Münzkanal 12 gewährleistet ist und dadurch keine Blockaden von Münzen in der Münzschublade entstehen können.

Die Figuren 5a, 5b und 6 zeigen gemäß einem Ausführungsbeispiel eine erfindungsgemäße Vorrichtung mit einer Aufnahmevorrichtung 50 für einzelne Münzen 51 oder für eine Vielzahl von Münzen 52.

Die Figur 6 zeigt schematisch (in Ausziehrichtung) die lateral ausziehbare Schublade aus den Fig. 5a, 5b in einer Frontansicht ohne eine Frontabdeckung.

Die Aufnahmevorrichtung 50 ist dabei als Schublade bzw. als schubladenähnliche lateral ausziehbare Aufnahmevorrichtung gestaltet, die von einem Benutzer aus einem schematisch angedeuteten Gehäuse 53 eines beispielsweise Münzwechsler zumindest teilweise lateral ausgezogen werden kann, wie in Figur 5a schematisch gezeigt ist. Weiters weist die Aufnahmevorrichtung 50 einen Münzkanal 54 auf, über welchen einzelne via den Einwurfschlitz 4 eingeworfene Münzen geführt werden können.

Die Aufnahmevorrichtung 50 weist weiters einen Münzabflussbereich auf, welcher gleichfalls, wie im Zusammenhang mit der Figur 2 beschrieben ist, eine Neigung zur Unterstützung des schwerkraftmäßigen Abtransportes der Münzen 51, 52 aufweist.

Im vorliegenden Fall weist der Münzabflussbereich einen relativ zur Lade unbeweglichen (starren) Abschnitt 61 und einen beweglichen Abschnitt 62 auf. Der bewegliche Abschnitt 62 ist dabei um eine in Bewegungsrichtung 55 der Lade parallele Achse 56 drehbar ausgebildet und so angeordnet, dass der unbewegliche Abschnitt 61 mit einem unteren Ende unmittelbar daran anschließt. Der unbewegliche Abschnitt 61 ist insgesamt so geneigt angeordnet, dass ein schwerkraftmäßiger Abtransport von in die Lade eingebrachten Münzen 52 möglich ist.

Der bewegliche Abschnitt 62 ist mit einem Führungsrad 57 gekoppelt, welches Führungsrad 57 einer Führung 58 folgt. Im vorliegenden Fall folgt das Führungsrad 57 der Führung 58 schwerkraftmäßig durch das Gewicht des beweglichen Abschnitts 62. Die Führung 58 ist derart gestaltet und angeordnet, dass der bewegliche Abschnitts 62 bei geöffneter Lade im Wesentlichen in eine waagrechte Stellung gebracht ist (vgl. Fig. 5a) und bei geschlossener Lade im Wesentlichen in eine geneigte Stellung gebracht ist (vgl. Fig. 5b und Fig. 6). Es kann erwähnt werden, dass ein Bewegen des bewegliche Abschnitts 62 gleichfalls mit der Hilfe eines elektromechanischen Antriebes vorgenommen werden kann, wobei dann eine Steuerungsvorrichtung vorgesehen ist, die den elektromechanischen Antrieb dermaßen ansteuern kann, dass der bewegliche Abschnitt 62 in eine waagrechte oder geneigte Stellung gebracht werden kann.

In geöffneter Ladenstellung kommen in die Lade eingebrachten Münzen 52 über den unbeweglichen Abschnitt 61 zunächst auf dem in waagrechte Stellung gebrachten beweglichen Abschnitt 62 zu liegen. In geschlossener Ladenstellung ist der bewegliche Abschnitt 62 in einer geneigten Position, so dass ein Abgleiten der Münzen in einen weiteren (hier nicht näher dargestellten) Kanal zum Sortieren und Zählen bzw. Weiterverarbeiten möglich ist.

In einem weiteren Ausführungsbeispiel kann eine automatische Sperrung beziehungsweise Verriegelung der Lade während der Verarbeitung von Münzen ohne Benutzung des Schlosses 2 zum Verschließen der Schublade vorgesehen sein. Eine Zählung startet mit eingeschobener Lade und soll solange durchgeführt werden, bis keine Münzen mehr auf der Zähl- bzw. Sortiereinheit detektiert werden. Währen dieser Zeit wird die Lade gegen Herausziehen verriegelt. Dadurch kann ein Überlauf der Zähl- bzw. Sortiereinheit durch ständiges Öffnen, Füllen und Schließen der Münzschublade verhindert werden. Dazu wird mittels eines Füllstandssensors der Füllstand der Zähl- bzw. Sortiereinheit erfasst und ein Füllstandssignal abgegeben. In Abhängigkeit des Füllstandssignals erfolgt das Verriegeln bzw. Öffnen eines elektromechanischen Riegels, welcher elektromechanische Riegel beispielsweise mit dem rückwärtigen Teil der Lade in Wirkverbindung stehen kann. Der elektromechanische Riegel kann einen Winkel für das Verrasten der Münzschublade aufweisen. Die Verriegelung kann beiderseitig der Lade und so angeordnet und ausgebildet sein, dass die Münzschublade auch nicht teilweise geöffnet werden kann.

Sollte der Zählvorgang beendet sein, stoppt die Zähleinheit und gibt die Verriegelung wieder frei, so dass die nächste Menge Münzen wieder eingefüllt werden kann. Der Benutzer kann darauf hingewiesen werden, dass er die Schublade wieder herausziehen kann. Der Hinweis kann akustisch per Sprachausgabe oder Sound geschehen und/oder durch Hinweis auf dem Benutzerbildschirm 42.

Es kann weiters vorgesehen sein, dass eine gewisse Zeit (Time Out) nach dem letzten abgeschlossenen Zählvorgang gewartet wird, bevor die eingefüllten und bereits sortierten Münzen gewechselt werden. Die Münzschublade kann solange verriegelt bleiben, bis die Auszahlung abgeschlossen ist.

### Bezugszeichenliste

- 1: Aufnahmevorrichtung
- 2: Schloss
- 3: Griff
- 4: Münzeinwurfsschlitz
- 5: Schubladenansicht
- 6: Schmutzfilter
- 7: Flüssigkeitsfilter
- 8: Flüssigkeitsabfluss
- 9: zusammenschiebbare Schiene, Auszugsschiene
- 10: Münzschublade beweglicher Teil
- 11: Öffnung für Münzen (geschlossen durch Blechwand)
- 12: Öffnung für Münzen (offen)
- 13: Fester Teil der Münzschublade
- 14: Münzschublade (beweglicher und unbeweglicher Teil sind in Deckung gebracht)
- 15: Mikroschalter oder Vergleichbares
- 16: Feuchtigkeitssensor
- 17: Partikelsensor
- 18: Wannenboden
- 19: Wanne
- 41: zentralen Steuerung
- 42: Bildschirm
- 43: Elektronik und Mechanik zur Weiterverarbeitung der Münzen
- 50: Aufnahmevorrichtung
- 53: Gehäuse
- 54: Münzkanal für Einzelmünzeinwurf
- 55: Bewegungsrichtung der Lade
- 56: Drehachse für beweglichen Abschnitt
- 57: Führungsrad
- 58: Führung
- 61: unbeweglicher Abschnitt des Münzabflussbereichs
- 62: beweglicher Abschnitt des Münzabflussbereichs

## Patentansprüche

1. Vorrichtung (1; 50) zur Aufnahme von Münzen (51, 52), die sowohl die Annahme von einzelnen Münzen (51) als auch die Annahme von mehreren Münzen (52) für eine Weiterverarbeitung der Münzen über einen Münzabfluss ermöglicht, wobei die Vorrichtung durch eine schubladenähnliche lateral verlagerbare Aufnahme (5,10,14;50) gebildet ist, **dadurch gekennzeichnet, dass** die schubladenähnliche Aufnahme (5,10,14;50) eine Seite mit Münzeinwurfschlitz (4) und einen Aufnahmebereich (10,13,14) zur Aufnahme einer Vielzahl von Münzen aufweist, wobei der Aufnahmebereich zumindest einen geneigten Münzabflussbereich umfasst, der relativ zur schubladenähnliche Aufnahme einen starren Abschnitt (61) und einen beweglichen Abschnitt (62) aufweist, wobei der bewegliche Abschnitt (62) um eine in Bewegungsrichtung (55) der schubladenähnliche Aufnahme parallelen Achse (56) drehbar ausgebildet und so angeordnet ist, dass der starre Abschnitt (61) mit einem unteren Ende unmittelbar daran anschließt, und wobei der starre Abschnitt (61) insgesamt so geneigt angeordnet ist, dass ein schwerkraftmäßiger Abtransport von in die schubladenähnliche lateral verlagerbare Aufnahme eingebrachten Münzen (52) ermöglich ist, und wobei in geöffneter Stellung in die Aufnahme eingebrachten Münzen (52) über den starren Abschnitt (61) zunächst auf dem im Wesentlichen in eine waagrechte Stellung gebrachten beweglichen Abschnitt (62) zu liegen kommen und wobei in geschlossener Stellung der Aufnahme der bewegliche Abschnitt (62) in eine geneigte Position bewegt wird, so dass ein Abgleiten der Münzen (52) in einen weiteren Kanal zum Sortieren und Zählen bzw. Weiterverarbeiten ermöglich ist.

2. Vorrichtung (1;50) nach Anspruch 1, **dadurch gekennzeichnet, dass** die Seite mit Münzeinwurfschlitz (4) auch in einem geschlossenen Zustand der schubladenähnlichen Aufnahme (5,10,14;50) zugänglich ist.

3. Vorrichtung (1;50) nach Anspruch 1 oder 2, **dadurch gekennzeichnet, dass** der Aufnahmebereich (10,13,14,19) zur Aufnahme einer Vielzahl von Münzen (52) nur in einem geöffneten Zustand der schubladenähnlichen Aufnahme (5,10,14) zugänglich ist.

4. Vorrichtung (1;50) nach Anspruch 1, **dadurch gekennzeichnet, dass** das Bewegen des beweglichen Abschnitts (62) mit der Hilfe eines Führungsrads (57) erfolgt, welches mit dem beweglichen Abschnitt (62) gekoppelt ist und schwerkraftmäßig durch das Gewicht des beweglichen Abschnitts (62) einer Führung (58) folgt.

5. Vorrichtung (1;50) nach Anspruch 1, **dadurch gekennzeichnet, dass** das Bewegen des beweglichen Abschnitts (62) mit der Hilfe eines elektromechanischen Antriebes vornehmbar ist.

6. Vorrichtung (1;50) nach einem der vorhergehenden Ansprüche, **dadurch gekennzeichnet, dass** die schubladenähnliche Aufnahme (5,10,14;50) durch Auszugsschienen (9) lateral verlagerbar ausgebildet ist.

7. Vorrichtung (1;50) nach dem vorhergehenden Anspruch, **dadurch gekennzeichnet, dass** der zumindest eine geneigte Münzabflussbereich als ein Filter (6) ausgebildet ist, welcher die in die Vorrichtung eingebrachten Fremdkörper entsprechend nach der Annahme aussortiert, so dass sie nicht in den Münzkanal gelangen.

8. Vorrichtung (1;50) nach einem der vorhergehenden Ansprüche, **dadurch gekennzeichnet, dass** zumindest ein weiterer Filter (7) zur Ableitung von Flüssigkeiten vorgesehen ist, so dass dadurch ein Abfluss von Flüssigkeiten gewährleistet ist.

9. Vorrichtung (1;50) nach einem der vorhergehenden Ansprüche, **dadurch gekennzeichnet, dass** ein Sensor (16) vorgesehen ist, welcher erkennt, ob eine Flüssigkeit eingefüllt wurde und in diesem Falle ein Signal an eine Steuerung weiterleitet, welche Steuerung zum Erzeugen einer entsprechenden Warnung ausgebildet ist.

10. Vorrichtung (1;50) nach einem der vorhergehenden Ansprüche, **dadurch gekennzeichnet, dass** ein Partikelsensor (17) vorgesehen ist, mit Hilfe dessen erkennbar ist, ob ein Fremdkörper in die Vorrichtung eingeführt wurde und bei entsprechendem Fremdkörper-Füllstand ein Servicehinweis erzeugbar ist.

## Claims

1. Device (1; 50) for receiving coins (51, 52), which enables the acceptance of individual coins (51) as well as the acceptance of several coins (52) for a further processing of the coins via a coin outlet, wherein the device is formed by a drawer-like, laterally displaceable receptacle (5, 10, 14; 50), **characterised in that** the drawer-like receptacle (5, 10, 14; 50) has a side with a coin insertion slot (4) and a receiving area (10, 13, 14) for receiving a plurality of coins, wherein the receiving area comprises at least one inclined coil outlet area, which has a rigid section (61) and a moveable section (62) relative to the drawer-like receptacle, wherein the moveable section (62) is designed to rotate around an axis (56) that is parallel in the movement direction (55) of the drawer-like receptacle and is arranged in such a way that the rigid section (61) is directly followed by a lower end of the same, and wherein the rigid section (61) is in total arranged inclined in such a way that a gravity-induced transport of coins (52) inserted into the drawer-like, laterally displaceable receptacle away from the same is possible, and wherein coins (52) inserted onto the receptacle in an opened position initially come to lie on the moveable section (62) that can be moved into a substantially vertical position across the rigid section (61), and wherein the moveable section (62) is moved into an inclined position in a closed position of the receptacle, so that a sliding of coins (52) into a further channel for sorting and counting respectively further processing is made possible.

2. Device (1;50) according to claim 1, **characterised in that** the side with the coin insertion slot (4) is also accessible in a closed position of the drawer-like receptacle (5, 10, 14; 50).

3. Device (1;50) according to claim 1 or 2, **characterised in that** the receiving area (10, 13, 14, 19) for receiving a plurality of coins (52) is accessible only in an opened position of the drawer-like receptacle (5, 10, 14).

4. Device (1;50) according to claim 1, **characterised in that** moving the moveable section (62) is realised with the aid of a guide wheel (57), which is coupled with the moveable section (62) and follows a guide (58) in a gravity-induced way due to the weight of the moveable section (62).

5. Device (1;50) according to claim 1, **characterised in that** moving the moveable section (62) can be realised with the aid of an electromechanical drive.

6. Device (1;50) according to any one of the preceding claims, **characterised in that** the drawer-like receptacle (5, 10, 14; 50) is designed to be laterally displaceable by means of sliding rails (9).

7. Device (1;50) according to the proceeding claim, **characterised in that** the at least one inclined coin outlet area is designed as a filter (6), which correspondingly sorts out the foreign objects inserted into the device so that these do not enter the coin channel.

8. Device (1;50) according to any one of the preceding claims, **characterised in that** at least one further filter (7) for the drain-off of liquids is provided, so that a drain-off of the liquids is guaranteed.

9. Device (1;50) according to any one of the preceding claims, **characterised in that** a sensor (16) is provided, which recognises whether a fluid has been introduced, and which transmits a signal to a controller in this case, said controller being designed for generating a corresponding warning.

10. Device (1;50) according to any one of the preceding claims, **characterised in that** a particle sensor (17) is provided, with the aid of which it can be recognised whether a foreign object has been introduced into the device and where a service message can be generated at a corresponding foreign objects filling level.

## Revendications

1. Dispositif (1 ; 50) de réception de pièces de monnaie (51, 52) qui permet non seulement l'acceptation de différentes pièces de monnaie (51), mais également l'acceptation de plusieurs pièces de monnaie (52) par un flux de pièces de monnaie en vue d'un traitement des pièces de monnaie, le dispositif étant formé par un support (5, 10, 14 ; 50) déplaçable latéralement comme un tiroir, **caractérisé en ce que** le support (5, 10, 14 ; 50) en forme de tiroir présente un côté avec une fente d'introduction des pièces de monnaie (4) et une zone de réception (10, 13, 14) destinée à réceptionner une multitude de pièces de monnaie, la zone de réception comprenant au moins une zone de flux de pièces de monnaie inclinée qui présente une section rigide (61) et une section mobile (62) par rapport au support en forme de tiroir, la section mobile (62) étant configurée de manière à pouvoir tourner autour d'un axe (56) parallèle dans le sens du mouvement (55) du support en forme de tiroir et disposée de telle sorte que la section rigide (61) s'y raccorde directement avec une extrémité inférieure, et la section rigide (61) étant disposée inclinée dans son ensemble de telle sorte qu'une évacuation par force de gravité de pièces de monnaie (52) déposées dans le support déplaçable latéralement comme un tiroir étant possible, et les pièces de monnaie (52) déposées dans le support en position ouverte venant se situer par la section rigide (61) tout d'abord sur la section mobile (62) mise essentiellement en une position horizontale, et la section mobile (62) étant déplacée en une position inclinée lorsque le support est en position fermée de façon à pouvoir faire tomber les pièces de monnaie (52) dans un autre canal afin de les trier et compter ou les traiter ultérieurement.

2. Dispositif (1 ; 50) selon la revendication 1, **caractérisé en ce que** le côté avec une fente d'introduction des pièces de monnaie (4) est accessible également lorsque le support (5, 10, 14 ; 50) en forme de tiroir est à l'état fermé.

3. Dispositif (1 ; 50) selon la revendication 1 ou 2, **caractérisé en ce que** la zone de réception (10, 13, 14, 19) destinée à réceptionner une multitude de pièces de monnaie (52) est accessible uniquement lorsque le support en forme de tiroir (5, 10, 14) est à l'état ouvert.

4. Dispositif (1 ; 50) selon la revendication 1, **caractérisé en ce que** la section mobile (62) est déplacée à l'aide d'une roue de guidage (57) qui est couplée à la section mobile (62) et suit par force de gravité un tracé (58) grâce au poids de la section mobile (62).

5. Dispositif (1 ; 50) selon la revendication 1, **caractérisé en ce que** la section mobile (62) peut être déplacée à l'aide d'un entraînement électromécanique.

6. Dispositif (1 ; 50) selon l'une quelconque des revendications précédentes, **caractérisé en ce que** le support (5, 10, 14 ; 50) en forme de tiroir est formé par des glissières (9) déplaçables latéralement.

7. Dispositif (1 ; 50) selon la revendication précédente, **caractérisé en ce que** l'au moins zone de flux de pièces de monnaie inclinée est formée comme un filtre (6) qui trie les corps étrangers déposés dans le dispositif après l'acceptation de telle sorte qu'ils ne parviennent pas au canal de pièces de monnaie.

8. Dispositif (1 ; 50) selon l'une quelconque des revendications précédentes, **caractérisé en ce qu'**au moins un autre filtre (7) est prévu pour évacuer des liquides de manière à garantir l'écoulement de liquides.

9. Dispositif (1 ; 50) selon l'une quelconque des revendications précédentes, **caractérisé en ce qu'**un capteur (16) est prévu, capteur qui détecte si un liquide a été versé et, dans ce cas, transmet un signal à une commande qui est configurée pour générer une alarme correspondante.

10. Dispositif (1 ; 50) selon l'une quelconque des revendications précédentes, **caractérisé en ce qu'**un capteur de particules (17) est prévu, capteur de particules à l'aide duquel il est possible de détecter si un corps étranger a été introduit dans le dispositif et si une consigne de service peut être générée lors d'un niveau de remplissage de corps étrangers correspondant.
